# EUROPÄISCHE PATENTSCHRIFT

(11) **EP 2 990 535 B1**
(45) Veröffentlichungstag und Bekanntmachung des Hinweises auf die Patenterteilung: **29.03.2017**
(21) Anmeldenummer: 15002535.1
(22) Anmeldetag: 27.08.2015
(51) Int. Cl.: E02D 5/52, E02D 5/26

(54) **VERBINDUNGSBESCHLAG FÜR DIE LÄNGSVERBINDUNG ZWISCHEN PFAHLSTÜCKEN**
CONNECTION FITTING FOR LONGITUDINAL CONNECTION BETWEEN PILE PIECES
FERRURE D'ASSEMBLAGE POUR L'ASSEMBLAGE LONGITUDINAL ENTRE DE PIEUX

(30) Priorität: 29.08.2014 AT 6652014
(43) Veröffentlichungstag der Anmeldung: 02.03.2016
(73) Patentinhaber: SIHGA GmbH, 4694 Ohlsdorf (AT)
(72) Erfinder: MACKINGER, Josef, 5163 Mattsee (AT)

(56) Entgegenhaltungen:
- CN-A- 102 002 944

## Beschreibung

Die Erfindung betrifft einen Verbindungsbeschlag für die Längsverbindung zwischen Pfahlstücken die aus Holz bestehen.
Primärer Einsatzfall des Verbindungsbeschlages ist das Verlängern von Holzpfählen, welche vom Grunde eines Gewässers aus emporstehen und typischerweise einen Bootsanlegesteg oder eine Fußgängerbrücke tragen.

Holzpfähle, welche im Boden unter einem Gewässer verankert sind und vertikal bis über den Wasserspiegel emporragen, werden vor allem am Längsbereich etwa in Höhe des Wasserspiegels sehr viel rascher morsch, als im Längsbereich deutlich unter dem Wasserspiegel. Aus Gründen des Aufwandes ist es daher üblich, den oberen Teil von derartigen Pfählen vom unteren Teil abzutrennen und durch einen neueren oberen Teil zu ersetzen.

Eine Methode für dieses Ersetzen besteht darin, den oberen Teil des Pfahles - knapp unter dem Wasserspiegel - abzutragen, in die Stirnseite des verbleibenden Pfahlstumpfes Löcher einzubohren, Betoneisen in die Löcher zu stecken, den Pfahlstumpf mit einer nach oben vorragenden Schalung zu versehen und die Schalung mit Beton auszugießen. Diese Reparaturmethode führt zwar zu gut haltbaren Pfählen, ist aber aus Umweltschutzgründen vielerorts verboten.

In der US 5,419,538 A (1995) wird ein Verbindungsbeschlag für Holzteile vorgeschlagen, welcher auch für das Verlängern von vertikalen Holzpfählen anwendbar ist. In die einander zugewandten Flächen der Holzteile ist ein kreisringförmiger Beschlagteil eingesetzt und mit Schrauben im jeweiligen Holzteil verankert. Die kreisringförmigen Beschlagteile weisen ein axiales Mutterngewinde auf, in welche ein Gewindebolzen eingeschraubt ist, der somit die beiden kreisringförmigen Beschlagteile und damit auch die Holzteile verbindet. Nachteilig ist, dass zum Herstellen bzw. Lösen der Verbindung ein Holzteil als Ganzes sehr oft um die Gewindeachse gedreht werden muss, und dass die kreisringförmigen Beschlagteile in Axialrichtung sehr dickwandig ausgeführt werden müssen, um Biegemomente in nennenswertem Ausmaß zerstörungsfrei übertragen zu können. Durch diese Dickwandigkeit wird es aus optischen Gründen erforderlich die kreisringförmigen Beschlagteile in Vertiefungen in den Holzteilen einzusetzen. Das Herstellen dieser Vertiefungen ist wiederum relativ aufwändig.

In der US 4097165 A (1978) wird ein Beschlag für das Verlängern von Holzpfählen, die eine Kreisquerschnittsfläche haben, vorgeschlagen, wobei an beiden Stirnseiten jeweils ein kreisringförmiger oder kreisscheibenförmiger Beschlagteil mittels vieler Schrauben verankert wird, wobei die kreisscheibenförmigen Beschlagteile den gleichen Außendurchmesser haben wie die Querschnittsfläche der Holzpfahlstücke. Die beiden kreisscheibenförmigen Beschlagteile werden untereinander durch einen zentralen, axial beidseits über die kreisscheibenförmigen Beschlagteile vorragende Gewindehülse und/oder durch an ihrer Mantelfläche verlaufende Laschen verbunden, welche durch Schrauben mit radial verlaufenden Gewindebohrungen in den kreisscheibenförmigen Beschlagteilen verankert sind. Gegebenenfalls verlaufen auch Schrauben von der Mantelfläche der Pfahlstücke aus durch die besagte Gewindehülse radial hindurch und verankern somit die Gewindehülse gegen axiale Verschiebung gegenüber den Pfahlstücken. Die Pfahlverbindung mag zwar mechanisch stabil sein, bedingt aber hohen Montageaufwand und der optische Eindruck ist auf Grund der vielen sichtbaren Metalllaschen und Schraubenköpfe eher unvorteilhaft.

In den Schriften US 594749 A und US 1699256 A sind schon 1897 bzw. 1929 sogenannte "Schlüssellochverbindungen" für das Befestigen eines Möbels an einer Wand bzw. das Befestigen von Bettrahmenteilen untereinander gezeigt. Mit dem Wort "Schlüssellochverbindung" im Sinne dieses Dokuments sind Verbindungen zwischen zwei Teilen gemeint, wobei der eine Teil eine hinterschnittene Vertiefung aufweist, deren Öffnungsfläche wie ein klassisches Schlüsselloch auch einen engeren und einen daran anschließenden breiteren Querschnittsflächenbereich aufweist, und wobei vom zweiten Teil aus ein Bolzen mit einem stirnseitigen, gegenüber dem anschließenden Bolzenteil verbreiterten Kopf in besagte Vertiefung hineinragt, wobei der Kopf breiter ist als der engere Querschnittsflächenbereich der Öffnungsfläche aber schmäler als der breitere Querschnittsflächenbereich der Öffnungsfläche. Die Verbindung kann montiert werden, indem der Kopf des Bolzens durch den breiteren Querschnittsflächenbereich der Öffnungsfläche in die Vertiefung hinein gesteckt wird und der ganze Bolzen dann normal zu seiner Längsrichtung so verschoben wird, dass der Bolzen durch den engeren Querschnittsflächenbereich der Öffnungsfläche der Vertiefung hindurch verläuft.

Die CN 102002944 A beschreibt einen im Wesentlichen aus Spannbeton bestehenden Pfahl, welcher bestimmungsgemäß am Grund eines Gewässers montiert wird und aus zwei stirnseitig aneinander anliegenden Pfahlstücken besteht. An den einander zugewandten Endflächen der beiden Pfahlstücke - die jeweils aus Spannbeton bestehen - ist jeweils ein etwa scheibenförmiger metallischer Abschlusskörper angebracht, dessen Querschnittsfläche seitlich über die Querschnittsfläche des zugehörigen Pfahlstückes hervorragt. Zur Verbindung der beiden Pfahlstücke sind die beiden aneinander anliegenden Abschlusskörper mittels Klammern verbunden, welche seitlich an den Abschlusskörpern vorbei verlaufen. Die notwendige Verbindung zwischen einem Abschlusskörper und dem zugehörigen Pfahlstück erfolgt über jeweils eine Reihe von Schlüssellochverbindungen, wobei die "Schlüssellöcher" im Kreis herum an dem Abschlusskörper angebracht sind und Eisenstäbe durch die Schlüssellöcher und durch das Pfahlstück längs hindurch verlaufen.

Von diesem Stand der Technik ausgehend besteht die Aufgabe an die Erfindung darin, einen Verbindungsbeschlag für die Längsverbindung zwischen Holzpfahlstücken bereitzustellen, mit welchem vor allem auch Holzpfähle, welche vom Grunde eines Gewässers aus emporstehen und typischerweise einen Bootsanlegesteg oder eine Fußgängerbrücke tragen, verlängert werden können, wobei die Verbindungsstelle auch knapp unter der Wasseroberfläche liegen kann. Die Verbesserung gegenüber den besprochenen Verbindungen für diesen Zweck soll darin bestehen, dass die mit dem zu entwickelnden Verbindungsbeschlag hergestellte Verbindung bei ausreichender mechanischer Festigkeit sowohl optisch unauffällig ist, als auch mit geringem Montageaufwand herstellbar.

Zum Lösen der Aufgabe wird von Bauweisen ausgegangen bei denen
- der Beschlag zwei Scheiben aufweist,
- wobei jeweils eine Scheibe an einer solchen Stirnseite eines der beiden Pfahlstücke befestigt ist, welches bei fertig hergestellter Verbindung dem jeweils anderen Pfahlstück zugewandt liegt,
- wobei die Verbindung zwischen Scheibe und Pfahlstück jeweils mittels Schrauben erfolgt, die durch Ausnehmungen in der Scheibe hindurch in das Holz des Pfahlstücks verlaufen und dort in Gewindeeingriff sind,
- wobei die Scheiben miteinander verbunden sind,
- wobei auch Schlüssellochverbindungen verwendet werden, welche bezüglich des Mittelpunktes der Scheibe allesamt exzentrisch angeordnet sind, wobei die Schließrichtungen der einzelnen Schlüssellochverbindungen nicht zueinander parallel sind, sondern in Umfangrichtung auf einer oder mehreren konzentrischen Kreislinien um den Mittelpunkt der Scheiben herum verlaufen.

Als erfindungsgemäße Verbesserungen dazu werden vorgeschlagen:
- Die Schlüsselloch-Verbindungen werden für die Verbindung zwischen den beiden Scheiben angewendet (und nicht für die Verbindung zwischen Scheibe und Pfahlstück),
- entlang jener Kreislinie auf welcher Öffnungsflächen für Schlüssellochverbindungen liegen, liegen im gleichen Winkelabstand zueinander wie die Öffnungsflächen Gewindebohrungen hintereinander.

Durch die erfindungsgemäße Ausbildung des Verbindungsbeschlages sind die beiden Pfahlstücke, nachdem sie jeweils mit einer Scheibe versehenen wurden, sehr einfach aneinander zu montieren, indem sie so axial aneinander geführt werden, dass die einzelnen Bolzen der Schlüsselloch-Verbindungen in die jeweils komplementären Ausnehmungen der Schlüsselloch-Verbindungen am jeweils anderen Pfahlstück ragen und indem dann der bewegliche (obere) Pfahlteil um den Mittelpunkt der besagten Kreislinie bzw. Kreislinien ein sehr kleines Stück gedreht wird - womit alle Schlüsselloch-Verbindungen gleichzeitig einrasten.
Indem die Schlüsselloch-Verbindungen, durch welche die beiden Scheiben miteinander verbunden werden, bezüglich der Scheibenmitten exzentrisch liegen, ist die Verbindung auch bei relativ dünn ausgebildeten Scheiben gut biegefest und biegesteif gegen Biegung des Pfahls um normal zur Pfahlrichtung verlaufende Biegeachsen. Indem mit dünnen Scheiben das Auslangen gefunden werden kann und indem die Verbindung zwischen den Scheiben nicht seitlich über den Scheibenrand vorzustehen braucht, ist die Verbindung optisch unauffällig.
Dadurch, dass entlang jener Kreislinie auf welcher Öffnungsflächen für Schlüssellochverbindungen liegen, im gleichen Winkelabstand zueinander auch Gewindebohrungen hintereinander liegen, können die Scheiben für die beiden Pfahlstücke gleich ausgeführt sein und es wird zu den Schlüsselloch-Verbindungen eine alternative Befestigungsmethode ermöglicht die fallweise vorteilhaft sein kann.

Die Erfindung wird an Hand von Zeichnungen zu einem vorteilhaften Ausführungsbeispiel näher erläutert.
- Fig. 1:: zeigt in Seitenansicht einen erfindungsgemäß an zwei Pfahlstücken montierten beispielhaften erfindungsgemäßen Beschlag.
- Fig. 2:: zeigt eine der beiden Scheiben 1 des beispielhaften erfindungsgemäßen Beschlages von Fig. 1 in Frontalansicht mit Blickrichtung auf jene Seite der Scheibe 1, welche in montiertem Zustand direkt an einem Pfahlteil anliegt.

Der beispielhafte erfindungsgemäße Beschlag gemäß den Zeichnungen weist zwei gleiche, im Wesentlichen kreisflächenförmige Scheiben 1 auf, welche jeweils eine ganze Reihe von Durchbrüchen bzw. Bohrungen 3, 4, 5, 6, 7, 8 aufweisen, die von der Oberseite zur Unterseite der Scheibe 1 hindurch verlaufen. Die Scheiben 1 bestehen typischerweise aus Aluminium oder nichtrostendem Stahl.

Eine zentrale Bohrung 8 in der Scheibe 1 hilft zum Positionieren der Scheibe auf der Stirnseite eines Pfahlstücks 10, wenn auf diesem die Mitte markiert ist.

Drei Bohrungen 7, welche in einem engen Kreis um die zentrale Bohrung 8 herum angeordnet sind, dienen dazu, die Scheibe 1 an der Stirnseite des zugehörigen Pfahlstücks 10 zumindest während der Montage zu fixieren. Dazu werden bei passend auf die Stirnseite des Pfahlstücks 10 aufgelegter Scheibe 1 durch diese Bohrungen hindurch Schrauben, welche einen Gewindeschaft mit selbstbohrender Gewindespitze aufweisen, in das Pfahlstück 10 hinein geschraubt, bis sie mit ihrem Kopf an der Scheibe 1 anliegen und sie gegen das Pfahlstück 10 drücken. Nachdem so die Scheibe 1 am Pfahlstück 10 "vorfixiert" ist, werden in gleicher Weise wie beschrieben weitere Schrauben, die einen Gewindeschaft mit selbstbohrender Gewindespitze aufweisen, durch die Bohrungen 6, welche entlang eines größeren Kreises um die zentrale Bohrung 8 herum angeordnet sind, in das Pfahlstück 10 hineingeschraubt. Wie in Fig. 2 angedeutet verlaufen die Bohrungen 6 bevorzugt nicht normal zur Ebene der Scheibe 1, sondern etwas aus der Normalen der Scheibe 1 heraus geneigt, wobei weiter bevorzugt die Achsen verschiedener Bohrungen 6 zueinander nicht parallel liegen. Wie in Fig. 2 erkennbar liegen in der hier gezeigten beispielhaften Ausführungsform die Achsen aller Bohrungen 6 jeweils in Ebenen die normal zur Ebene der Scheibe 1 liegen und in welcher auch die Achse der Scheibe 1 liegt. (Die Achsen der Bohrungen 6 sind also Erzeugende eines kreissymmetrischen Kegels um die Achse der Scheibe 1.) Indem die Bohrungen 6 nicht normal zur Ebene der Scheibe 1 ausgerichtet sind, sind die durch die Bohrungen 6 hindurch verlaufenden Schrauben nicht parallel zur Faserrichtung des Holzes des Pfahlstücks 10 ausgerichtet, womit gegenüber einer parallelen Ausrichtung der Schrauben die Ausziehfestigkeit deutlich erhöht wird. Indem besagte Schrauben auch zueinander nicht parallel ausgerichtet sind (wegen besagter nicht paralleler Ausrichtungen der Bohrungen 6), wird die Ausziehfestigkeit aller Schrauben gemeinsam noch einmal weiter erhöht.

Die Scheibe 1 weist jeweils drei Hohlräume 2 auf, deren parallel zur Ebene der Scheibe 1 liegende Querschnittsfläche eine Flachovalfläche ist. (Eine "Flachovalfläche" in diesem Sinne ist eine Rechteckfläche bei welcher zwei gegenüberliegende gerade Seitenlinien durch jeweils einen nach außen gewölbten Halbkreisbogen ersetzt sind.)
Die Öffnungsfläche eines Hohlraums 2 zu jener Seite der Scheibe 1 hin, welche jenem Pfahlstück 10 mit der die Scheibe 1 durch Schrauben direkt verbunden ist, zugewandt ist, ist gleich der Querschnittsfläche des Hohlraums 2, also eine Flachovalfläche.
Die Öffnungsfläche eines Hohlraums 2 zu jener Seite der Scheibe 1 hin, welche von jenem Pfahlstück 10 mit der die Scheibe 1 durch Schrauben direkt verbunden ist, abgewandt liegt, ist eine "Schlüssellochfläche" 3, also eine längliche Fläche entlang welcher eine teilkreisförmige Teilfläche 3.1 mit größerem Kreisdurchmesser und eine Teilfläche 3.2, welche Längsabschnitte einer Flachovalfläche mit gegenüber dem Durchmesser der Teilfläche 3.1 kleiner Breite ist, hintereinander liegen. Der Durchmesser der teilkreisförmigen Teilfläche 3.1 ist dabei gleich der Breite des Hohlraums 2. Die Breite der Teilfläche 3.2 ist gegenüber der Breite des Hohlraums 2 verengt, indem an der vom besagten Pfahlstück 10 abgewandten Seite der Scheibe 1 über einen Teilbereich der Höhe der Scheibe 1 eine Wand 4 aus der seitlichen Begrenzung des Hohlraums 2 vorspringt und einen Teil der Querschnittsfläche des Hohlraums 2 abdeckt.

Die drei Hohlräume 2 der Scheibe 1 sind in gleichem Winkelabstand zueinander entlang einer Kreislinie angeordnet, welche knapp kleiner ist als die Umfangslinie der Scheibe 1 und wiederum koaxial mit der Bohrung 8 angeordnet ist. Die Teilflächen 3.1, 3.2 liegen entlang dieser Kreislinie immer im gleichen Ordnungssinn. (Nach rechts herum trifft man bei jeder Fläche 3 immer zuerst auf die Teilfläche 3.1 und dann auf die Teilfläche 3.2.)

Auf der gleichen Kreislinie, auf welche die Hohlräume 2 im gleichen Rastermaß um die die Bohrung 8 als Zentrum herum hintereinander liegen, liegen auch drei Gewindebohrungen 5 mit zueinander gleichen Winkelabständen hintereinander.

Für die übliche Befestigungsmethode zwischen zwei Pfahlstücken 10, die in Fig. 1 skizziert ist, wird in jede Gewindebohrung 5 jeder Scheibe 1 jeweils eine Schraube 15 eingeschraubt und zwar von jener Seite der betreffenden Scheibe her, die von dem Pfahlstück 10, mit welchem diese Scheibe 1 direkt durch Schrauben verbunden ist, abgewandt liegt. Die Schrauben 15 werden dabei jeweils so weit eingeschraubt, dass der Abstand zwischen dem Kopf der Schraube 15 und der Scheibe 1 etwa gleich der Stärke der Wand 4 ist.

Dann werden die mit den Scheiben ausgestatteten Pfahlstücke mit den Scheiben 1 voran so aufeinander zu gesteckt, dass die einzelnen Köpfe der Schrauben 15 durch jeweils eine Teilfläche 3.1 einer Öffnung 3 in einen Hohlraum 2 in jeweils jener Scheibe, mit der die einzelnen Schrauben 15 nicht durch Gewinde verbunden sind, hineinragen. Der Durchmesser des Kopfes einer Schraube 15 ist kleiner als der Durchmesser der Teilfläche 3.1 einer Öffnung 3 aber größer als die Breite der Teilfläche 3.2. Der Durchmesser des Bolzens der Schraube 15 ist so klein, dass der Bolzen durch die Teilfläche 3.2 hindurch verlaufen kann.

Schließlich wird ein Pfahlstück 10 (das obere, lose Pfahlstück) gegenüber dem anderen Pfahlstück 10 (dem unteren, im Boden verankerten Pfahlstück) um die Achse der zentralen Bohrungen 8 in jenem Drehsinn so verdreht, dass bei den einzelnen Hohlräumen 2 der bewegten Scheibe 1 die schmälere Teilfläche 3.2 der Öffnung 3 dorthin verschoben wird, wo vorher die Teilfläche 3.1 war. Damit gleiten die Köpfe aller Schrauben 15 in jeweils jenen Bereich eines Hohlraums 2 an welchem sich die schmälere Teilfläche 3.2 der zugehörigen Öffnung befindet.

Bei der in Fig. 1 und Fig. 2 skizzierten Form eines Befestigungsbeschlages halten die beiden Scheiben 1 durch sechs Schlüssellochverbindungen, bei der jeweils eine Öffnung 3 und eine Schraube 15 zusammenwirken aneinander. Dabei ragen drei Schrauben 15 von jeweils einer Gewindebohrung 5 an der unteren Scheibe 1 aus in jeweils eine Öffnung 3 an der oberen Scheibe 1 und auch umgekehrt ragen drei Schrauben 15 von jeweils einer Gewindebohrung 5 an der oberen Scheibe 1 aus in jeweils eine Öffnung 3 an der unteren Scheibe 1.

Durch die Schlüssellochverbindungen sind die beiden Scheiben 1 gegen translatorische Relativbewegungen zueinander in allen denkbaren Richtungen formschlüssig blockiert.

Gegen Drehbewegung relativ zueinander um die Achse der Scheiben 1 sind die beiden Scheiben 1 in einer Richtung vorerst nur durch Reibung gehalten. Spätestens dann, wenn am oberen Pfahlstück 10 etwas befestigt wird, was auch an anderen Pfählen befestigt ist, - beispielsweise ein Pfosten welcher einen Steg oder eine Brücke trägt und der dazu selbst von mehreren Pfählen getragen wird - ist auch diese Drehbewegung formschlüssig blockiert.

Der erfindungsgemäße Beschlag ermöglicht eine optionale zweite Befestigungsart zwischen zwei Pfahlstücken. Dazu wird wie beschrieben eine Scheibe 1 an einem Pfahlstück 10 (üblicherweise dem unteren starr im Boden verankerten Pfahlstück) mittels Schrauben befestigt die durch die Bohrungen 6, 7 der Scheibe verlaufen und mit dem Material des Pfahlstücks 10 in Gewindeeingriff sind. Das zweite Pfahlstück wird in Achsrichtung mit einem Raster von Durchgangsbohrungen versehen, welche zueinander im gleichen Abstandsraster angeordnet sind wie die Gewindebohrungen 5 zueinander. In die Gewindebohrungen 5 werden Gewindestangen eingeschraubt, welche länger sind als die Durchgangsbohrungen am zweiten Pfahlstück. Das zweite Pfahlstück wird so an das erste Pfahlstück herangesteckt, dass die Gewindestangen durch die Durchgangsbohrungen im zweiten Pfahlstück hindurch verlaufen. An den freien Enden der Gewindestangen werden Gewindemuttern aufgeschraubt und soweit angezogen, dass sie das zweite Pfahlstück an das erste Pfahlstück andrücken.

Diese zweite Befestigungsart ist vor allem bei kurzen zweiten Pfahlstücken zu empfehlen und wenn die an der freien Stirnseite dieses Pfahlstücks sichtbaren Enden der Gewindestangen und die daran verankerten Gewindemuttern optisch nicht stören. An den Gewindestangen können dann natürlich weitere Teile wie der Sockel eines Schildes, eine Lampe, ein Verankerungsring für ein Tau oder ein Geländer etc. komfortabel verankert werden.

Vor allem aus Gründen der Verständlichkeit wird für die oben im Detail beschriebene Verbindung zwischen zwei Teilen (Scheiben 1), wobei ein Teil eine Öffnung mit einer kleineren und einem größeren Querschnittsflächenbereich (Teilflächen 3.2, 3.1) aufweist und wobei vom zweiten Teil (Scheibe 1) aus ein Teil vorspringt der einen Bolzen und einen demgegenüber verbreiterten Kopf aufweist (Schraube 15), in den nachfolgenden Ansprüchen und in der nachfolgenden Zusammenfassung zusammenfassend der Begriff "Schlüssellochverbindung" verwendet. Dabei wird auch der Begriff "Schließrichtung der Schlüssellochverbindung" verwendet. Das ist jene Richtung, in welcher die schmälere Teilfläche 3.2 auf die breitere Teilfläche 3.1 folgt, und in welche also der Bolzen zu bewegen ist um die Verbindung zu fixieren. Es sei ausdrücklich erwähnt, dass mit dem Begriff "Schlüssellochverbindung" allgemein Verbindungen gemeint sind die wie besprochen funktionieren, auch wenn die Form der Öffnungsfläche nicht an die Form eines Schlüssellochs erinnern sollte.

## Patentansprüche

1. Verbindungsbeschlag für die Längsverbindung zwischen Pfahlstücken (10) die aus Holz bestehen, wobei der Beschlag zwei Scheiben (1) aufweist, die dazu vorgesehen sind an jeweils einem Pfahlstück (10) an der dem anderen Pfahlstück zuzuwendenden Stirnseite befestigt zu werden und miteinander verbunden zu werden, wobei an der Scheibe (1) entlang einer Kreislinie in gleichem Winkelabstand zueinander mindestens drei zur Herstellung einer Schlüssellochverbindung verwendbare Öffnungsflächen (3) angeordnet sind, wobei jede Öffnungsfläche (3) eine Teilfläche (3.1) und eine Teilfläche (3.2) aufweist, die entlang besagter Kreislinie bei allen Öffnungsflächen (3) im gleichen Drehsinn hintereinander liegen und wobei in Radialrichtung bezüglich besagter Kreislinie die Abmessung der Teilfläche (3.2) kleiner ist die Abmessung der Teilfläche (3.1),
**dadurch gekennzeichnet, dass**
die beiden Scheiben (1) durch Schlüsselloch-Verbindungen verbunden sind, und dass entlang besagter Kreislinie im gleichen Winkelabstand zueinander wie die Öffnungsflächen (3) hintereinander liegen, Gewindebohrungen (5) hintereinander liegen.

2. Verbindungsbeschlag nach Anspruch 1, **dadurch gekennzeichnet, dass** die beiden Scheiben (1) zueinander gleich sind.

3. Verbindungsbeschlag nach Anspruch 1 oder 2, **dadurch gekennzeichnet, dass** die Scheibe (1) Durchgangsbohrungen (6, 7) aufweist, welche die Scheibe (1) von einer Stirnfläche zur anderen Stirnfläche durchdringen.

4. Verbindungsbeschlag nach Anspruch 3, **dadurch gekennzeichnet, dass** die Achsen der Durchgangsbohrungen (6) zur Flächennormale der Scheibe (1) in einem spitzen Winkel ausgerichtet sind und dass die Achsen unterschiedlicher Durchgangsbohrungen (6) zueinander nicht parallel ausgerichtet sind.

5. Verbindungsbeschlag nach einem der bisherigen Ansprüche, **dadurch gekennzeichnet, dass** er dazu vorgesehen ist, ein vom Grunde eines Gewässers aus emporragende Pfahlstück (10) eines Holzpfahles nach oben hin um ein weiteres Pfahlstück (10) zu verlängern.

## Claims

1. Connecting fittings for the longitudinal connection between pile parts (10) made of wood, wherein the fittings have two disks (1) that are intended for being fastened on the front side of respectively one pile part (10) that is facing the other pile part and for being connected with each other, wherein at least three opening surfaces (3) that can be used to make a key hole connection are arranged at equal angular distance from each other along a circular line on the disk (1), wherein each opening surface (3) has one partial area (3.1) and another partial area (3.2) that are arranged along said circular line back-to-back to each other at all opening surfaces (3) in the same direction of rotation and wherein the dimension of the partial area (3.2) in radial direction in reference to said circular line is smaller than the dimension of the partial area (3.1),
**Characterised in that**
both disks (1) are connected by key hole connections and along said circular line, threaded holes (5) are arranged back-to-back at the same angular distance from each other as the opening surfaces (3).

2. Connecting fittings according to claim 1, **characterised in that** both disks (1) are identical to each other.

3. Connecting fittings according to claim 1 or 2, **characterised in that** the disk (1) has through holes (6, 7) that penetrate the disk (1) from one front face to the other front face.

4. Connecting fittings according to claim 3, **characterised in that** the axes of the through holes (6) are arranged at an acute angle to the surface normal of the disk (1) and the axes of different through holes (6) are not arranged parallel to each other.

5. Connecting fittings according to one of the above claims, **characterised in that** they are intended to extend a pile part (10) of a wood pile protruding from the bottom of a body of water with another pile part (10) in upward direction.

## Revendications

1. Ferrure d'assemblage pour l'assemblage longitudinal de morceaux de poteaux (10) en bois, la ferrure présentant deux rondelles (1) destinées à être fixées sur un morceau de poteau (10) sur la face avant orientée vers l'autre morceau de poteau et à être assemblées entre elles, dans laquelle il est agencé sur la rondelle (1) le long d'une ligne circulaire, à égale distance angulaire les unes des autres, au moins trois surfaces d'ouverture (3) pouvant être utilisées pour réaliser une liaison par trou de serrure, chaque surface d'ouverture (3) présentant une surface partielle (3.1) et une surface partielle (3.2) alignées l'une derrière l'autre dans le même sens de rotation le long de ladite ligne circulaire sur toutes les surfaces d'ouverture (3), et les dimensions de la surface partielle (3.2) dans le sens radial par rapport à ladite ligne circulaire étant inférieures aux dimensions de la surface partielle (3.1), **caractérisée en ce que**
les deux rondelles (1) sont raccordées par des liaisons par trou de serrure, et **en ce que** des trous filetés (5) sont alignés les uns derrière les autres le long de ladite ligne circulaire, à la même distance angulaire que les surfaces d'ouverture (3).

2. Ferrure d'assemblage selon la revendication 1, **caractérisée en ce que** les deux rondelles (1) sont identiques.

3. Ferrure d'assemblage selon la revendication 1 ou 2, **caractérisée en ce que** la rondelle (1) présente des trous traversants (6, 7) qui traversent la rondelle (1) d'une surface frontale à l'autre.

4. Ferrure d'assemblage selon la revendication 3, **caractérisée en ce que** les axes des trous traversants (6) sont disposés selon un angle aigu par rapport à la normale de la rondelle (1), et **en ce que** les axes des différents trous traversants (6) ne sont pas orientés parallèlement les uns aux autres.

5. Ferrure d'assemblage selon l'une des revendication précédentes, **caractérisée en ce qu'**elle est prévue pour rallonger vers le haut un morceau de poteau (10) d'un poteau en bois qui ressort du fond d'une eau avec un autre morceau de poteau (10).
